# EUROPÄISCHE PATENTSCHRIFT

(11) **EP 3 933 278 B1**
(45) Veröffentlichungstag und Bekanntmachung des Hinweises auf die Patenterteilung: **09.10.2024**
(21) Anmeldenummer: 21179686.7
(22) Anmeldetag: 16.06.2021
(51) Int. Cl.: F24C 15/10, F24C 7/08

(54) **KOCHFELD UND VERFAHREN ZUM BETRIEB EINES KOCHFELDS UND VERWENDUNG EINES KOCHFELDS ZUR BELEUCHTUNG EINES RAUMS**
COOKING HOB AND METHOD FOR OPERATING A COOKING HOB AND USE OF A COOKING HOB FOR LIGHTING A ROOM
AIRE DE CUISSON ET PROCÉDÉ DE FONCTIONNEMENT D'UNE AIRE DE CUISSON ET UTILISATION D'UNE AIRE DE CUISSON POUR ÉCLAIRER UNE PIÈCE

(30) Priorität: 01.07.2020 DE 102020208221
(43) Veröffentlichungstag der Anmeldung: 05.01.2022
(73) Patentinhaber: E.G.O. Elektro-Gerätebau GmbH, 75038 Oberderdingen (DE)
(72) Erfinder: Müller, Max-Felix, 75038 Oberderdingen (DE); Frank, Marcus, 75056 Sulzfeld (DE); Münzner, Frank, 56479 Willingen (DE); Parker, Daniel, 75203 Königsbach-Stein (DE); Lüttmann, Peter, 76698 Ubstadt-Weiher (DE)
(74) Vertreter: Patentanwälte Ruff, Wilhelm, Beier, Dauster & Partner mbB

(56) Entgegenhaltungen:
- DE-U1- 202014 105 596
- DE-U1- 202016 008 271

## Beschreibung

### Anwendungsgebiet und Stand der Technik

Die Erfindung betrifft ein Kochfeld mit einer Kochfeldplatte und Lichtquellen darunter, die unterschiedlich angesteuert werden können. Ebenso betrifft die Erfindung ein Verfahren zum Betrieb eines Kochfelds, bei dem Lichtquellen entweder in einem Kochbetrieb betrieben oder in einem Beleuchtungsbetrieb betrieben werden. Abhängig davon kann insbesondere ihre Leuchtstärke variieren. Die Erfindung betrifft auch eine Verwendung eines Kochfelds zur Beleuchtung eines Raums.

Es ist aus dem Stand der Technik bekannt, Kochfelder mit Lichtquellen unter der Kochfeldplatte zu versehen. Entweder sind diese Lichtquellen im Bereich einer Bedieneinrichtung vorgesehen, insbesondere zur Markierung von Berührungsschaltern für eine sogenannten Touch-Bedienung, oder sie sind im Bereich von Kochstellen, also Heizeinrichtungen, vorgesehen, um beispielsweise diese Kochstellen sehr gut zu markieren für ein exaktes Aufsetzen eines Kochgefäßes. Damit können beispielsweise auch Bedruckungen odgl. an der Oberseite der Kochfeldplatte entfallen, da die optische Markierung der Kochstelle ausschließlich mithilfe der Lichtquellen von unterhalb der Kochfeldplatte erfolgen kann.

Aus der DE 20 2016 008 271 U1 ist ein Kochfeld mit Kochfeldplatte bekannt, das in einer Küche bzw. in einen Küchenblock eingebaut ist. Über dem Kochfeld ist eine Dunstabzugshaube angeordnet, an der mehrere Lichtquellen zum Leuchten nach unten angeordnet sind. Zusätzlich ist es möglich, dass unter der Kochfeldplatte Lichtquellen angeordnet sind, die Heizeinrichtungen bzw. eine Kochstelle an dem Kochfeld mit der Funktion einer Leuchtanzeige beleuchten oder anzeigen können. Die Lichtquellen an der Dunstabzugshaube dienen für gute Lichtverhältnisse und somit Sichtverhältnisse beim Arbeiten an dem Kochfeld. Eine vorgenannte Leuchtanzeige für eine Heizeinrichtung oder eine Kochstelle des Kochfelds dient zur Information, wo ein Topf zur Beheizung aufgestellt werden muss.

Aus der DE 20 2014 105 596 U1 ist ein Kochfeld bekannt mit mindestens einer Lichtleiste, die so angeordnet ist, dass sie an eine Kochfeldplatte anschließt. Eine solche Lichtleiste kann an jeder der vier Seiten der Kochfeldplatte angeordnet sein und mehrere Beleuchtungseinrichtungen für eine direkte Beleuchtung aufweisen. Die Lichtleiste grenzt direkt an die Kochfeldplatte an, wobei sie zwingend ein separates Teil ist. Mittels einer entsprechenden Beleuchtung soll beispielsweise ein Betriebszustand einer Induktionsheizspule als Heizeinrichtung an der Kochfeldplatte visualisiert werden. Des Weiteren soll eine Beleuchtung nicht durch die Kochfeldplatte hindurch erfolgen, wodurch sie erheblich heller und besser wahrnehmbar ist.

### Aufgabe und Lösung

Der Erfindung liegt die Aufgabe zugrunde, ein eingangs genanntes Verfahren sowie ein eingangs genanntes Kochfeld und eine eingangs genanntes Verwendung zu schaffen, mit denen Probleme des Standes der Technik gelöst werden können und es insbesondere möglich ist, eine Nutzung von Lichtquellen im Kochfeld bzw. unter der Kochfeldplatte zu erweitern.

Gelöst wird diese Aufgabe durch ein Verfahren zum Betrieb eines Kochfelds mit den Merkmalen des Anspruchs 1 sowie durch ein Kochfeld mit den Merkmalen des Anspruchs 9 und durch seine Verwendung mit den Merkmalen des Anspruchs 15. Vorteilhafte sowie bevorzugte Ausgestaltungen der Erfindung sind Gegenstand der weiteren Ansprüche und werden im Folgenden näher erläutert. Dabei werden manche der Merkmale nur für ein Betriebsverfahren, nur für das Kochfeld oder für seine Verwendung erläutert. Sie sollen jedoch unabhängig davon sowohl für ein Verfahren zum Betrieb eines Kochfelds als auch für das Kochfeld und für seine Verwendung selbständig und unabhängig voneinander gelten können. Der Wortlaut der Ansprüche wird durch ausdrückliche Bezugnahme zum Inhalt der Beschreibung gemacht.

Das Kochfeld weist eine Kochfeldplatte und eine Kochfeldsteuerung auf, die vor allem zur Ansteuerung und auch zur Leistungsversorgung bzw. Leistungseinstellung von unter der Kochfeldplatte angeordneten Heizeinrichtungen ausgebildet ist. Des Weiteren sind unter der Kochfeldplatte Lichtquellen angeordnet, also in dem Kochfeld. Es ist eine Lichtsteuerung im Kochfeld vorgesehen, die separat von der Kochfeldsteuerung ausgebildet ist. Die Lichtsteuerung ist mit mindestens einer der Lichtquellen verbunden, insbesondere mit allen Lichtquellen bzw. allen stark strahlenden Lichtquellen des Kochfelds. Außerdem weist das Kochfeld eine Kommunikationseinrichtung auf, die mit der Lichtsteuerung verbunden ist und die zur Kommunikation mit einem externen Steuergerät ausgebildet ist. Diese Kommunikation findet vorzugsweise drahtlos statt, beispielsweise per WLAN, Bluetooth oder BLE, Infrarot, Lora oder ZigBee oder mit anderen Funk-Standards. Es ist auch möglich, dass die Lichtsteuerung mit der Farbsteuerung anderer Elektrogeräte verknüpft wird, beispielsweise einem genannten Fernseher. Gegebenenfalls kann durch Kombination mehrerer Schnittstellen bzw. Kommunikationseinrichtungen eine universale Steuerung erreicht werden.

Es ist ein Umschalter im Kochfeld vorgesehen, der die Lichtsteuerung entweder mit der Kommunikationseinrichtung oder mit der Kochfeldsteuerung verbindet bzw. zwischen diesen beiden umschalten kann. Der Umschalter kann vorteilhaft von der Kochfeldsteuerung, insbesondere ausgelöst von einer Bedieneinrichtung des Kochfelds, betätigt werden. Der Umschalter kann sowohl als Hardware-Schalter, beispielsweise in Form eines galvanischen Schalters mit Kontakten oder eines Halbleiterschalters, als auch in einem Programm bzw. in einer Software in der Lichtsteuerung zur Steuerung der Lichtquellen implementiert sein. Dann steuert dieses Programm bzw. diese Software die Lichtsteuerung zwischen der Kommunikationseinrichtung und der Kochfeldsteuerung hin oder her zur Verbindung.

Erfindungsgemäß ist vorgesehen, dass die Lichtquellen zum Herausstrahlen aus dem Kochfeld ausgebildet sind. Dabei können sie durch die Kochfeldplatte hindurch oder seitlich an der Kochfeldplatte vorbei herausstrahlen bzw. strahlen oder leuchten. Die Lichtsteuerung ist derart ausgebildet, dass sie nach Empfangen eines Steuersignals durch die Kommunikationseinrichtung von dem externen Steuergerät, alternativ auch durch die Kochfeldsteuerung selbst, die Lichtquellen dazu ansteuert, aus dem Kochfeld herauszustrahlen. Durch dieses Herausstrahlen aus dem Kochfeld ist es möglich, eine sichtbare Raumbeleuchtung oder eine Hintergrundbeleuchtung in dem Raum um das Kochfeld herum oder in einer gesamten Küche zu erzeugen. Diese kann zur reinen Beleuchtung vorgesehen sein, beispielsweise um in dem Raum oder in dem Bereich um das Kochfeld herum besser sehen zu können und Gegenstände erkennen zu können. Alternativ und vorteilhaft kann, insbesondere durch Strahlen mit farbigem Licht, eine bestimmte Stimmung erzeugt werden. Ähnliches ist bekannt bei den sogenannten Ambilight-Fernsehern der Firma Philips.

Durch die Trennung der Lichtsteuerung und der Kochfeldsteuerung sowie das mögliche Umschalten kann erreicht werden, dass im Kochbetrieb, wenn die Kochfeldsteuerung Lichtquellen im Kochfeld beispielsweise für eine bekannte optische Signalisierung mit schwacher Leuchtstärke ansteuert, die Lichtquellen nicht im starken Beleuchtungsbetrieb arbeiten. Somit können sie in diesem Modus eine Bedienperson nicht mit zu starkem Licht irritieren oder gar blenden, um Probleme bei der Bedienung des Kochfelds zu vermeiden. Ein nicht starker bzw. schwacher Beleuchtungsbetrieb kann ein sogenannter Koch-Beleuchtungsmodus sein. Ein starker Beleuchtungsbetrieb kann ein sogenannter Leucht-Beleuchtungsmodus sein. Dieser kann zur Beleuchtung des gesamten Raums oder Bereichs um das Kochfeld dienen.

Somit ist es mit der Erfindung möglich, einerseits Lichtquellen im Kochfeld im Kochbetrieb zu nutzen für eine übliche bekannte Signalisierung von Betriebszuständen, Fehlerzuständen odgl., also als eine Art Information, insbesondere als Leuchtanzeige. Des Weiteren können Lichtquellen im Kochfeld aber auch in einem Beleuchtungsbetrieb relativ stark leuchten zur Erzeugung der vorgenannten Raumbeleuchtung oder Hintergrundbeleuchtung. Damit sind reizvolle und neuartige Lichtkonzepte in einem Raum oder Bereich um das Kochfeld herum möglich.

In Ausgestaltung der Erfindung kann das Kochfeld dazu ausgebildet sein, mit der Kochfeldplatte auf eine Arbeitsplatte aufgelegt zu werden, also nicht oberflächenbündig eingelassen zu sein. Die Oberseite der Kochfeldplatte kann dabei 1 mm bis 10 mm über der Oberseite der Arbeitsplatte verlaufen. Dabei sind an mindestens einem Rand der Kochfeldplatte Lichtleiter oder Lichtaustritte der Lichtquellen nach außen angeordnet, vorteilhaft an mehreren Randseiten bzw. Lateralseiten der Kochfeldplatte, insbesondere seitlich und hinten, gegebenenfalls zusätzlich auch vorne. Die Lichtleiter oder Lichtaustritte können dabei an einer lateralen Außenkante der Kochfeldplatte oder im Bereich eines lateralen Außenrands der Kochfeldplatte an deren Unterseite angeordnet sein und somit zwischen Kochfeldplatte und Arbeitsplatte sozusagen herausstrahlen. Damit kann vermieden werden, dass die Lichtquellen durch die Kochfeldplatte, insbesondere für den Beleuchtungsbetrieb, hindurchstrahlen müssen, da derartige Kochfeldplatten häufig dunkel eingefärbt sind und eine starke Lichtabsorption aufweisen bzw. hindurchstrahlendes Licht stark gedämpft wird. Dies weist nämlich den Nachteil auf, dass für das Hindurchstrahlen sehr starke Lichtquellen benötigt werden, um tatsächlich eine bemerkbare und angenehme bzw. deutliche Raumbeleuchtung oder Hintergrundbeleuchtung zu schaffen.

Solche vorgenannten Lichtleiter oder Lichtaustritte können in eine Richtung strahlen, die in einem Winkel zwischen 0° und 90° zur Fläche der Kochfeldplatte bzw. der Arbeitsplatte steht. Sie können also entweder im Wesentlichen vertikal nach oben, schräg heraus oder auch horizontal auf die Fläche der Arbeitsplatte selbst strahlen und je nachdem reizvolle optische Lichteffekte ergeben bzw. auf alle Fälle eine Raumbeleuchtung oder Hintergrundbeleuchtung zu schaffen.

Alternativ kann ein Kochfeld mit seiner Kochfeldplatte bündig mit der Oberfläche der Arbeitsplatte eingebaut sein, also oberflächenbündig eingelassen sein. Ein Material, vorzugsweise Kleber bzw. Silikon, das die Fuge füllt, muss dann lichtdurchlässig ausgebildet sein, zumindest bereichsweise zum Hindurchstrahlen. So kann Licht durch die Fuge hindurch nach außen strahlen, wobei dazu ein Lichtleiter von innen an das lichtdurchlässige Material in der Fuge heranreicht und es durchstrahlt. Ein Lichtleiter kann dann sogar direkt zumindest einen Bereich in der Fuge einnehmen, sodass das Hindurchstrahlen durch ein weiteres Material als Dichtung nicht notwendig ist.

Die Lichtquellen selbst sollten unterhalb der Kochfeldplatte angeordnet sein, also vorteilhaft mit Abstand von mindestens 1 cm oder mindestens 3 cm zu den Stellen, an denen das Licht aus dem Kochfeld oder durch die Kochfeldplatte herausstrahlt. Deswegen werden vorteilhaft eben auch die vorgenannten Lichtleiter verwendet, insbesondere um die Lichtquellen weiter entfernt anordnen zu können. So können Lichtquellen beispielsweise vor einer Beschädigung geschützt werden, die auftreten könnte, wenn sie zu nahe am Rand und somit zu nahe an einer Quelle möglicher Beschädigung angeordnet wären.

In vorteilhafter Ausgestaltung ist vorgesehen, dass die Kochfeldsteuerung und die Lichtsteuerung jeweils einen eigenen Mikrocontroller aufweisen bzw. jeweils ein eigenes Steuerungsbauteil aufweisen. So wird erreicht, dass sie trotz ihrer getrennten Ausbildung jeweils ihre Steuerungsfunktionen gut ausüben können. Die Kochfeldsteuerung bzw. deren Mikrocontroller kann dabei sämtliche Funktionen ausüben, die aus dem Stand der Technik für Kochfeldsteuerungen bekannt sind, insbesondere auch Kochprogramme ausführen. Dazu wird eine gewisse Rechenleistung benötigt. Ebenso kann dieser Mikrocontroller auch bestimmte Anzeigefunktionen der Lichtquellen als Leuchtanzeige steuern.

Die Lichtsteuerung verwendet den Mikrocontroller für eine Ansteuerung der Lichtquellen im Beleuchtungsbetrieb zur Variation von Farbe und/oder Leuchtstärke. So können beispielsweise Farbverläufe bzw. Farbübergänge erzeugt werden für eine besonders stimmungsvolle oder eigene Hintergrundbeleuchtung oder Raumbeleuchtung.

Bei der funktionalen Trennung von Kochfeldsteuerung und Lichtsteuerung kann vorgesehen sein, dass beide jeweils entweder die Lichtquellen direkt ansteuern und direkt mit Leistung versorgen. Gerade im Fall von LED als Lichtquellen, die relativ geringe Leistungsaufnahme haben, ist dies möglich. Alternativ können die Lichtquellen auch eigene Leistungssteuermittel aufweisen, insbesondere Leistungshalbleiter, die pro Lichtquelle nur einmal vorgesehen sein müssen. Sie können aber sowohl von der Kochfeldsteuerung als auch von der Lichtsteuerung angesteuert werden, dann aber jeweils nur mit Leistungsgrenzen, die für die jeweilige Steuerung vorgegeben sind, also unterschiedlich. Für die Kochfeldsteuerung ist dabei eben vorgegeben, dass die Leuchtstärke deutlich begrenzt ist. So kann sie beispielsweise im Kochbetrieb auf einen Wert zwischen 2 % und 10 % oder bis zu 20 % der maximalen Leuchtstärke der Lichtquellen begrenzt sein, so dass sie im Kochbetrieb bzw. im Koch-Beleuchtungsmodus nur relativ schwach leuchten. Im Beleuchtungsbetrieb bzw. im Leucht-Beleuchtungsmodus können sie deutlich stärker leuchten, vorzugsweise zwischen 70 % und 90 % der maximalen Leuchtstärke oder mit ihrer maximalen Leuchtstärke, um aus dem Kochfeld herauszustrahlen.

Die Lichtquellen können vorteilhaft als vorgenannte LED ausgebildet sein bzw. solche LED aufweisen. Dabei können vor allem LED mit einer Leistung mit mehr als 1 W pro einzelner LED verwendet werden, besonders vorteilhaft mehr als 4 W. Solche starken LED können, insbesondere wenn mehrere von ihnen im Kochfeld angeordnet sind und im Beleuchtungsbetrieb arbeiten, vorteilhaft zwischen 5 und 100, deutlich sichtbare und optisch reizvolle Beleuchtungseffekte im Raum erzeugen.

In weiterer Ausgestaltung der Erfindung kann vorteilhaft vorgesehen sein, dass das Kochfeld mindestens einen Anwesenheitssensor aufweist, der beispielsweise mit IR-Technik, Lichtschranke, Ultraschallsensoren oder kapazitiven Sensoren ausgebildet sein kann, insbesondere als bekannter Bewegungsmelder. Der Anwesenheitssensor kann mit der Lichtsteuerung verbunden sein, insbesondere kann er nur mit der Lichtsteuerung verbunden sein und nicht mit der Kochfeldsteuerung. So kann erreicht werden, dass durch Annähern einer Bedienperson an das Kochfeld bzw. an den Anwesenheitssensor die Lichtsteuerung veranlasst wird, die Lichtquellen im Kochfeld im Beleuchtungsbetrieb bzw. im Leucht-Beleuchtungsmodus anzusteuern. Diese Ansteuerung erfolgt vorteilhaft mit einer Leuchtstärke unterhalb der maximalen Leuchtstärke der Lichtquellen, da ein Benutzer ja nahe am Kochfeld ist und somit ungewollt geblendet werden könnte. Die Leuchtstärke liegt aber deutlich, insbesondere um den Faktor 2 bis 100, unterhalb der maximalen Leuchtstärke. Zusätzlich ist es möglich die Leuchtstärke im Beleuchtungsbetrieb stufenweise einzustellen. Damit kann sich beispielsweise der Benutzer oder eine Person auf der anderen Seite des Raums befinden, und die Leuchtstärke bzw. die Beleuchtung wird nicht so stark reduziert wie bei einer Anwesenheit im unmittelbaren Umfeld des Kochfelds.

In Erweiterung der Erfindung kann vorgesehen sein, dass in dem Fall, dass die Lichtquellen durch den Anwesenheitssensor eingeschaltet werden, die Kochfeldsteuerung nicht eingeschaltet wird bzw. ausgeschaltet bleibt. Somit dient das Kochfeld mit seinen Lichtquellen und dem Anwesenheitssensor ausschließlich als eine Art Beleuchtung, die durch einen Anwesenheitssensor ausgelöst wird. Eine Kochfunktion wird dann nicht gewünscht und auch nicht angeboten, insbesondere sogar explizit unterdrückt, weswegen die Kochfeldsteuerung ausgeschaltet bleibt. Erst wenn eine Bedienperson das Kochfeld gezielt einschaltet, ändert sich dies wieder.

Alternativ kann ein Anwesenheitssensor mit der Kochfeldsteuerung verbunden sein, wobei er vorteilhaft innerhalb des Kochfelds oder an dem Kochfeld angeordnet ist. Der Anwesenheitssensor kann bei Erkennen einer Bewegung einer Person oder Bedienperson im Bereich des Kochfelds die Kochfeldsteuerung dazu veranlassen, die Lichtquellen im Kochfeld im Beleuchtungsbetrieb anzusteuern. Eine Leuchtstärke sollte dabei unterhalb der maximalen Leuchtstärke liegen, vorteilhaft deutlich darunter. Somit ist es möglich, dass ein Anwesenheitssensor über die Lichtsteuerung oder über die Kochfeldsteuerung einen Beleuchtungsbetrieb der Lichtquellen auslöst. Ein Kochbetrieb muss dazu nicht zwingend gestartet sein oder angeboten werden.

In nochmals weiterer Ausgestaltung der Erfindung ist es möglich, dass ein genannter Anwesenheitssensor als ein externer Sensor für das externe Steuergerät oder als externer Sensor an dem externen Steuergerät ausgebildet ist. Dieser Anwesenheitssensor kann dann bei Erkennen der Anwesenheit einer Bedienperson, entweder am externen Steuergerät oder am Kochfeld, die Lichtquellen im Kochfeld im Beleuchtungsbetrieb ansteuern. Dies erfolgt vorteilhaft über die Lichtsteuerung, mit der das externe Steuergerät über die Kommunikationseinrichtung kommunizieren kann und entsprechende Steuerbefehle senden kann. Auch hier kann vorgesehen sein, dass eine Leuchtstärke unterhalb der maximalen Leuchtstärke bleibt. Dies weist den Vorteil auf, dass bei einer solchen Anwesenheit einer Person nahe am Kochfeld nicht dessen maximale Leuchtstärke erreicht werden sollte, damit die Person nicht geblendet oder irritiert wird.

Ein externes Steuergerät kann eine Art eigener Fernbedienung sein für das Kochfeld bzw. dessen Beleuchtungsbetrieb. Alternativ kann es ein Smartphone, ein Tablet-Computer, ein Sprachassistent oder Automationsapplikationen wie IFTTT odgl. sein. Vorteilhaft ist sichergestellt, dass eine Verbindung zwischen der Kommunikationseinrichtung und der Lichtsteuerung physisch oder logisch von einem Kanal bzw. einer Verbindung für den Kochbetrieb bzw. den Betrieb der Heizeinrichtungen des Kochfelds getrennt ist, also die diesbezügliche Verbindung zu der Kochfeldsteuerung.

Für ein Verfahren zum Betrieb des Kochfelds ist vorgesehen, dass es entweder in einem Kochbetrieb betrieben wird oder in einem Beleuchtungsbetrieb. Diese Betriebsarten können nicht gemeinsam auftreten, wobei eben zu beachten ist, dass im Kochbetrieb des Kochfelds eine gewisse Beleuchtung stattfindet wie eingangs erläutert. Dies kann zwar auch durch diese Lichtquellen erfolgen, die im Beleuchtungsbetrieb sehr stark leuchten können. Im Kochbetrieb einerseits sollen sie jedoch, wie zuvor erläutert worden ist, nur schwach leuchten und insbesondere eine Bedienperson beim Kochen nicht stören. Dabei ist definiert, dass die Kochfeldsteuerung im Kochbetrieb Heizeinrichtungen des Kochfelds ansteuert für die eigentliche Aufgabe des Kochfelds sowie Lichtquellen des Kochfelds im Koch-Beleuchtungsmodus ansteuert, also relativ schwach. In diesem Koch-Beleuchtungsmodus kann eine Leuchtstärke der Lichtquellen begrenzt sein auf eine Koch-Leuchtstärke unterhalb der maximalen Leuchtstärke der Lichtquellen, beispielsweise auf die vorgenannten maximal 2 % oder maximal 5 % bzw. maximal 20 %.

Andererseits kann das Kochfeld in einem Beleuchtungsbetrieb arbeiten, wobei die Lichtquellen dabei nicht von der Kochfeldsteuerung ansteuerbar sind, sondern ausschließlich von der Lichtsteuerung ansteuerbar sind, und zwar in einem vorgenannten Leucht-Beleuchtungsmodus. Dieser unterscheidet sich von dem Koch-Beleuchtungsmodus durch die Leuchtstärke, die also bei der reinen Beleuchtung erheblich stärker ist. Dabei können die Lichtquellen mit der vollen Leuchtstärke betrieben werden bzw. leuchten und aus dem Kochfeld herausstrahlen. Vorteilhaft kann vorgesehen sein, dass die Lichtsteuerung die entsprechenden Befehle für die Lichtquellen im Beleuchtungsbetrieb von dem externen Steuergerät über die Kommunikationseinrichtung empfängt. Dabei wird also die Kochfeldsteuerung umgangen, wodurch auch erreicht werden kann, dass das Kochfeld nicht zum Kochen bedient werden kann. Vor allem aber kann durch die strikte Trennung erreicht werden, dass im Kochbetrieb die Lichtquellen nicht von der Lichtsteuerung angesteuert werden können, sondern nur von der Kochfeldsteuerung. So kann die vorgenannte Begrenzung ihrer Leuchtstärke sichergestellt werden, die sozusagen fest in die Kochfeldsteuerung eingegeben ist.

In vorteilhafter Ausgestaltung der Erfindung kann vorgesehen sein, dass ein Umschalten zwischen dem Kochbetrieb und dem Beleuchtungsbetrieb am Kochfeld selbst möglich ist. Dazu kann das Kochfeld entsprechende Bedienelemente an einer Bedieneinrichtung aufweisen, insbesondere ein Umschalt-Bedienelement. In vorteilhafter Ausgestaltung der Erfindung kann vorgesehen sein, dass ein Umschalten auch am externen Steuergerät möglich ist. Besonders vorteilhaft kann ein Umschalten am Kochfeld selbst vorrangig durchgeführt werden vor einem Umschalten am externen Steuergerät, insbesondere vom Beleuchtungsbetrieb in den Kochbetrieb. Dies kann auch für die andere Richtung gelten, da bei einem Umschalten am Kochfeld selbst sichergestellt ist, dass ein dieses Umschalten durchführender Bediener die Situation am Kochfeld besser erfassen kann als ein Bediener am externen Steuergerät, das etwas oder deutlich weiter vom Kochfeld entfernt sein kann. Ebenfalls kann es möglich sein, die Beleuchtung, also die Leuchtstärke, Leuchtmuster oder die Farbe der Beleuchtung, über die Bedieneinrichtung des Kochfelds bzw. entsprechende Bedienelemente zu programmieren.

Dabei kann vorgesehen sein, dass das Umschalten von einem Bedienelement oder dem externen Steuergerät eingeleitet wird, der Umschaltvorgang selbst physisch oder logisch auf einem separaten Baustein oder integriert in der Kochfeldsteuerung oder Lichtsteuerung stattfindet.

In weiterer Ausgestaltung der Erfindung kann vorgesehen sein, dass am externen Steuergerät ein Umschalten vom Kochbetrieb in den Beleuchtungsbetrieb blockiert wird und nicht möglich ist, solange der Kochbetrieb währt oder anhält bzw. solange eine Heizeinrichtung eingeschaltet ist und/oder programmiert ist für ein Einschalten. Somit kann am externen Steuergerät erst dann in den Beleuchtungsbetrieb umgeschaltet werden, wenn keine Kochfunktion des Kochfelds aktiv ist.

In Weiterbildung der Erfindung ist es möglich, dass bei Betrieb des Kochfelds im Beleuchtungsbetrieb ein Bedienen eines Bedienelements einer Bedieneinrichtung des Kochfelds den Beleuchtungsbetrieb stoppt, insbesondere sofort stoppt. Dies kann für ein spezielles Bedienelement gelten oder auch für ein beliebiges Bedienelement, also jedes Bedienelement der Bedieneinrichtung. Bei diesem Stoppen kann insbesondere die Verbindung zwischen Lichtsteuerung und Kommunikationseinrichtung getrennt werden, so dass die Lichtsteuerung nicht mehr von außen angesteuert werden kann und somit auch nur noch eine Beleuchtung im Kochbetrieb bzw. im Koch-Beleuchtungsmodus durch die Kochfeldsteuerung möglich ist.

Bevorzugt kann vorgesehen sein, dass die Kochfeldsteuerung bzw. Steuerbefehle der Kochfeldsteuerung Vorrang haben vor dem externen Steuergerät bzw. dessen Steuerbefehlen. Auch hier gilt, dass eine die Kochfeldsteuerung direkt bedienende Person die Situation am Kochfeld besser einschätzen kann als eine eventuell entfernt davon befindliche Person mit dem externen Steuergerät.

In nochmals weiterer Ausgestaltung der Erfindung kann vorgesehen sein, dass ein Einschalten der Lichtquellen durch den Anwesenheitssensor die Kochfeldsteuerung nicht einschaltet. Somit bleibt die Kochfeldsteuerung in diesem Fall ausgeschaltet, da auch nicht erkennbar ist, dass eine Kochfunktion des Kochfelds gewünscht ist.

In Weiterbildung der Erfindung kann eine Busaktivität eines Busses der Kochfeldsteuerung bzw. zwischen der Kochfeldsteuerung und dem Umschalter oder der Lichtsteuerung überprüft werden. Wird eine Busaktivität auf diesem Bus, vorzugsweise zwischen dem Umschalter und der Kochfeldsteuerung, festgestellt, so wird der Umschalter betätigt. Insbesondere wird die Kochfeldsteuerung mit der Lichtsteuerung verbunden, und die Kommunikationseinrichtung wird von der Lichtsteuerung getrennt. Somit kann das externe Steuergerät nicht mehr die Lichtquellen im starken bzw. hellen Beleuchtungsbetrieb bzw. Koch-Beleuchtungsmodus ansteuern. Eine Bedienperson wird also nicht mehr geblendet.

In nochmals weiterer Ausgestaltung der Erfindung kann vorgesehen sein, dass nach einem Ausschalten des Kochfelds und einem erneuten Einschalten entweder wieder der Beleuchtungsbetrieb automatisch und selbsttätig gestartet wird. Dies kann mit der zuvor verwendeten Einstellung für den Beleuchtungsbetrieb bzw. die Lichtquellen erfolgen. Diese Einstellung kann in einem Speicher der Lichtsteuerung zwischengespeichert worden sein. Alternativ kann auf eine Benutzereingabe am Kochfeld und an dem externen Steuergerät gewartet werden, so dass der Beleuchtungsbetrieb noch nicht sofort beginnt. Nach einer solchen Benutzereingabe kann der Beleuchtungsbetrieb starten, vorteilhaft in einem vorgenannten Leucht-Beleuchtungsmodus.

Diese und weitere Merkmale gehen außer aus den Ansprüchen auch aus der Beschreibung und den Zeichnungen hervor.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Draufsicht auf eine Anordnung eines erfindungsgemäßen Kochfeld in einer Arbeitsplatte,
- Fig. 2: eine Schnittdarstellung durch die Anordnung aus Fig. 1 und
- Fig. 3: eine funktionale Darstellung der Ansteuerung der Lichtquellen im Kochfeld mit Kochfeldsteuerung, Umschalter und Lichtsteuerung.

### Detaillierte Beschreibung der Ausführungsbeispiele

In der Fig. 1 ist eine Draufsicht auf ein erfindungsgemäßes Kochfeld 11 dargestellt. Das Kochfeld 11 ist in einer Arbeitsplatte 3 eingebaut, die an einer Wand 1 montiert ist bzw. daran anstößt. Das Kochfeld 11 weist eine Kochfeldplatte 13 auf mit einer Oberseite 14 und einer Unterseite 15. Die Kochfeldplatte 13 besteht vorteilhaft aus Hartglas oder Glaskeramik und ist zwar lichtdurchlässig, im Fall von Glaskeramik aber stark rötlich-braun eingefärbt. Somit ist die Lichtdurchlässigkeit bekanntermaßen nicht sehr hoch.

Das Kochfeld 11 weist vier Kochstellen 17a bis 17d auf, wobei jede Kochstelle 17 von mindestens einer zugehörigen Heizeinrichtung gebildet ist. Die Art der Heizeinrichtung ist beliebig, es können Induktionsheizspulen oder Strahlungsheizeinrichtungen sein.

Im mittleren vorderen Bereich weist das Kochfeld 11 eine Bedieneinrichtung 19 auf, die als eine Art User-Interface Bedienelemente 21 und eine Leuchtanzeige 23 aufweist. Die Bedienelemente 21 sind vorteilhaft als Berührungsschalter ausgebildet, die Leuchtanzeige 23 kann eine oder mehrere Sieben-Segment-Anzeigen aufweisen. Alternativ kann die Leuchtanzeige 23 auch ein Matrix-Display sein, also beliebige Darstellungen anzeigen. Die Bedienelemente 21 können durch LED, also schwache Lichtquellen, kenntlich gemacht werden. Ebenso kann ihr Funktions- bzw. Schaltzustand kenntlich gemacht werden.

Vor jeder Kochstelle 17a bis 17d ist eine jeweilige Heißanzeige 24a bis 24d vorgesehen, die hier gestrichelt dargestellt ist. Eine solche Heißanzeige 24 zeigt an, dass die Kochfeldplatte 13 im Bereich der Kochstelle 17 noch zu heiß ist um mit der Hand angefasst zu werden. Die Heißanzeige 24 leuchtet also nur, wenn die Temperatur an der Kochstelle 17 zu hoch ist. Alternativ zu einer dargestellten Anordnung der Heißanzeigen 24 vor den Kochstellen 17 kann auch eine Anordnung im Bereich der Bedieneinrichtung 19 selber sein, wobei ihre Anordnung untereinander der Anordnung der Kochstellen 17 untereinander entsprechen kann. Die Heißanzeigen 24 werden von LED bzw. schwachen Lichtquellen gebildet, wie sie zuvor genannt worden sind. Sie sind aber stark genug, um durch die Kochfeldplatte 13 hindurch zu strahlen.

Des Weiteren sind in Fig. 1 gestrichelt dargestellt drei Lichtquellen 26a, 26b und 26c. Die Lichtquelle 26a ist an der linken lateralen Seite des Kochfelds 11 vorgesehen. Sie strahlt, wie dies in Fig. 2 rechts beispielhaft dargestellt ist, horizontal oder in flachem Winkel, möglicherweise auch leicht nach unten, mit einer Lichterscheinung 27a auf die Oberseite 4 der Arbeitsplatte 3. Diese Lichterscheinung 27a ist dann für eine Bedienperson gut sichtbar, sie kann auch eine gewisse Beleuchtung des Raums oder des Bereichs um das Kochfeld 11 herum bzw. vor allem darüber bewirken. Des Weiteren kann die Lichterscheinung 27a verschiedene Farben aufweisen, abhängig von der Farbe der zugehörigen Lichtquelle 26a. Diese Farbe kann auch durch entsprechend ausgebildete oder unterschiedliche Lichtquellen bzw. LED wechseln oder gemischt werden.

Eine Lichtquelle 26b ist im hinteren mittleren Bereich des Kochfelds 11 unter der Kochfeldplatte 13 vorgesehen. Sie strahlt Licht im Wesentlichen vertikal nach oben, möglicherweise strahlt sie dabei auch die Wand 1 zum Teil an. Somit wird die Lichterscheinung 27b über dem Kochfeld 11 und an der Wand 1 für eine Bedienperson sichtbar.

Eine Lichtquelle 26c ist an der rechten lateralen Seite des Kochfelds 11 vorgesehen. Sie strahlt direkt vertikal nach oben, sodass keine entsprechende Lichterscheinung an der Oberseite 4 der Arbeitsplatte 3 oder an der Wand 1 direkt sichtbar ist. Vielmehr kann die Lichtquelle 26c die Decke anleuchten und damit eine indirekte Raumbeleuchtung erzeugen.

In der Schnittdarstellung der Fig. 2 ist zu ersehen, dass die Arbeitsplatte 3 einen Ausschnitt 7 aufweist auf bekannte Art und Weise. Das Kochfeld 11 ist mit einem an der Unterseite 15 der Kochfeldplatte 13 befestigten Gehäuse 16 in diesen Ausschnitt 7 eingelassen. Allerdings ist die Kochfeldplatte 13 selbst nicht eingelassen bzw. nicht oberflächenbündig mit der Oberseite 4 der Arbeitsplatte 3, sondern verläuft darüber.

Zwischen Unterseite 15 der Kochfeldplatte 13 und Oberseite 4 der Arbeitsplatte 3 ist ein Abstand von weniger als 1 cm vorgesehen, vorteilhaft einigen mm. Hier ist ein Lichtaustritt 33a angeordnet, der mittels eines Lichtleiters 32a mit einer Lichtquelle 26a verbunden ist. Das rechts über den Rand der Kochfeldplatte 13 überstehende Ende des Lichtaustritts 33a ist zumindest teilweise angeschrägt. Dadurch kann Licht zum einen leicht nach unten auf die Oberseite 4 strahlen und dort eine Lichterscheinung 27a bewirken, wie dies auch zur Fig. 1 erläutert worden ist. Zum anderen kann Licht in einem Winkel von etwa 70° nach oben abgestrahlt werden von dem Lichtaustritt 33a, was ebenfalls eine Lichterscheinung 27a ergibt, die in den Raum hinein gerichtet ist. Der Lichtaustritt 33 a kann aus Kunststoff, beispielsweise Plexiglas, Polycarbonat oder ähnlichem Material bestehen. Alternativ kann er aus Mineralglas bestehen, wodurch er sehr robust ist und gute optische Eigenschaften aufweist.

Denkbar ist alternativ auch ein Kochfeld, dessen Kochfeldplatte bündig mit der Oberfläche der Arbeitsplatte ist, das also oberflächenbündig eingelassen ist. Ein Kleber bzw. Silikon, der in der Fuge eingesetzt wird, muss dazu lichtdurchlässig sein. So kann das Licht durch die Fuge hindurch nach außen strahlen, wobei ein Lichtleiter dann von innen an das lichtdurchlässige Material in der Fuge heranreicht und es durchstrahlt. Das ist anhand der Fig. 2 leicht vorstellbar.

Die Lichtquelle 26a wird vorteilhaft von einer leistungsstarken LED gebildet, besonders vorteilhaft mit einer Leistung von mehr als 4 W oder sogar mehr als 10 W pro LED. Mehrere solcher LED können gemeinsam als Lichtquelle 26a über einen oder mehrere Lichtleiter 32a in den Lichtaustritt 33a einstrahlen. Dies gilt auch für die anderen Lichtquellen 26b bzw. Lichtaustritte 33b. Diese sind links dargestellt, wobei der Lichtaustritt 33b an der Unterseite 15 der Kochfeldplatte 13 angeordnet ist. Er strahlt im Wesentlichen vertikal nach oben durch die Arbeitsplatte 13 hindurch und bewirkt eine Lichterscheinung 27b. Ein Teil dieser Lichtverteilung 27b strahlt auch leicht schräg, was zu der zur Fig. 1 beschriebenen Beleuchtung an der Wand 1 führen kann.

Die Lichtquellen 26a und 26b sind auf einer gemeinsamen Leiterplatte 29 angeordnet. Dort ist beispielhaft auch eine Heißanzeige 24 angeordnet, wie sie zuvor erläutert worden ist. Diese strahlt auch nach oben durch die Kochfeldplatte 13 hindurch, allerdings kann die Heißanzeige 24 bei weitem nicht so stark leuchten wie die Lichtquellen 26. Der Faktor kann hier zehn bis mindestens 100 betragen. Das Licht der Heißanzeigen 24 soll nur sozusagen direkt an der Kochfeldplatte 13 erkennbar sein, wie dies aus dem Stand der Technik bekannt ist.

Auf der Leiterplatte 29 ist auch noch eine Leistungsversorgung 30 für die Lichtquellen 26 dargestellt in schematischer Form. Dies kann mittels Leistungshalbleitern oder entsprechend geeigneten LED-Treibern realisiert sein.

In der Fig. 3 ist ein Kochfeld 11 sehr vereinfacht bzw. schematisch dargestellt hinsichtlich der Ansteuerung von Lichtquellen 26, von denen eine ganz rechts samt ihrer Lichterscheinung 27 dargestellt ist. Die Lichtquelle 26 wird von einer Lichtsteuerung 37 angesteuert, möglicherweise auch über nicht dargestellte vorgenannte Leistungshalbleiter oder LED-Treiber, wenn entsprechende elektrische Leistungen eingestellt werden sollen. Schließlich sollen die Lichtquellen 26 unterschiedlich hell leuchten können bzw. in ihrer Leuchtstärke eingestellt werden können. Dies soll insbesondere für eine Einstellung zwischen einer sehr hohen Leuchtstärke für den Beleuchtungsbetrieb bzw. den Leucht-Beleuchtungsmodus gelten. Geringere Leuchtstärken sind für den Koch-Beleuchtungsmodus bzw. eine Koch-Leuchtstärke vorgesehen. Der Faktor kann hier zwischen fünf oder 10 bis 20 oder sogar 50 liegen. So können die Lichtquellen 26, die in einem Leucht-Beleuchtungsmodus die Lichterscheinungen 27 für eine Raumbeleuchtung erzeugen können sollen, in einem Koch-Beleuchtungsmodus beispielsweise Heißanzeigen 24 bilden können oder sonstige Informationen am Kochfeld 11 anzeigen können, die eine anwesende Bedienperson erkennen und verarbeiten kann. Wenn für den Koch-Beleuchtungsmodus LED mit geringerer Leuchtkraft eingesetzt werden, also andere Lichtquellen, können die Leuchtstärken in beiden vorgenannten Betriebsfällen auch gleich sein.

Die Lichtsteuerung 37 weist einen Speicher 38 auf, in dem eine zuletzt eingestellte Raumbeleuchtung oder Hintergrundbeleuchtung abgespeichert sein kann, die im Beleuchtungsbetrieb als Leucht-Beleuchtungsmodus geherrscht hat, bevor eine Bedienperson 46 das Kochfeld 11 zum Kochen genutzt hat bzw. im Kochbetrieb genutzt hat. In diesem Kochbetrieb wurden die Lichtquellen 26 möglicherweise im Koch-Beleuchtungsmodus genutzt. Ist die Bedienperson 46 fertig mit dem Kochbetrieb, so kann aus dem Speicher 38 heraus wieder die zuvor herrschende Raumbeleuchtung bzw. der zuvor ausgeübte Beleuchtungsbetrieb abgerufen werden und somit ggf. automatisch wiederhergestellt werden. Alternativ kann auch eine Benutzereingabe am externen Steuergerät 43 gewartet werden für einen erneuten Beleuchtungsbetrieb.

Ein solcher Beleuchtungsbetrieb kann von der Bedienperson 46 mittels eines externen Steuergeräts 43 eingestellt werden. Dazu kann das externe Steuergerät 43 Steuerelemente 44 aufweisen. So kann sich die Bedienperson 46 einige Meter entfernt von dem Kochfeld 11 aufhalten und mittels des externen Steuergeräts 43 einen Beleuchtungsbetrieb einstellen. Dazu funkt das externe Steuergerät 43 über eine eingangs genannte drahtlose Verbindung die Kommunikationseinrichtung 41 an. Diese ist über einen Umschalter 39 mit der Lichtsteuerung 37 verbunden bzw verbindbar. Das Kochfeld 11 war also ausgeschaltet bzw. die Kochfeld Steuerung 35 war deaktiviert. Dennoch kann die Bedienperson 46 mittels des externen Steuergeräts 43 einen Beleuchtungsbetrieb mit Leucht-Beleuchtungsmodus für die Lichtquellen 26 an der Lichtsteuerung 37 einstellen. Möglicherweise kann ein an dem externen Steuergerät 43 angebrachter Anwesenheitssensor 48' die Anwesenheit der Bedienperson 46 in der Nähe des externen Steuergerät 43 überwachen.

Der beschriebene Umschalter 39 kann die Lichtsteuerung 37 entweder an die Kommunikationseinrichtung 41 anschließen oder aber an die Kochfeldsteuerung 35. Von der Kommunikationseinrichtung 41 erhält die Lichtsteuerung 37 Befehle für den Beleuchtungsbetrieb bzw. den Leucht-Beleuchtungsmodus der Lichtquellen 26, also mit hoher oder maximaler Leuchtstärke. Da diese Leuchtstärke störend wäre oder zu hoch wäre, wenn eine Bedienperson 46 oder eine andere Person sich dem Kochfeld 11 nähert, allgemein vorteilhaft auf weniger als 2 m oder weniger als 1 m nähert, kann ein Anwesenheitssensor 48 allgemein an geeigneter Stelle vorgesehen sein, besonders vorteilhaft am Kochfeld 11 selbst. Dies kann beispielsweise in einem vorderen Bereich sein. Registriert der Anwesenheitssensor 48 ein Annähern einer Person oder der Bedienperson 46 auf weniger als die genannte Entfernung, so kann er durch seine Verbindung mit der Lichtsteuerung 37 ein Reduzieren der Leuchtstärke der Lichtquellen 26 bewirken, unter Umständen sogar deren Ausschalten.

Des Weiteren kann durch eine alternative oder zusätzliche gestrichelt dargestellte Verbindung des Anwesenheitssensors 48 mit dem Umschalter 39 direkt ein Umschalten bewirkt werden, sodass die Lichtsteuerung 37 keine Befehle mehr von der Kommunikationseinrichtung 41 erhält. Dadurch wird der Beleuchtungsbetrieb automatisch gestoppt bzw. ausgesetzt, möglicherweise später wieder gestartet, wozu die zuletzt vorherrschende Einstellung in dem Speicher 38 abgespeichert sein kann. Somit kann der Umschalter 39 auch durch den Anwesenheitssensor 48 betätigt werden.

Eine weitere Möglichkeit ist gestrichelt dargestellt, indem nämlich der Anwesenheitssensor 48 direkt mit der Kochfeldsteuerung 35 verbunden ist. Nähert sich die Bedienperson 46 auf vorbeschriebene Art und Weise, so kann der Anwesenheitssensor 48 die Kochfeldsteuerung 35 aktivieren oder sozusagen aufwecken. Dies kann eine eingangs genannte Aktivität auf einem Bus 36 des Kochfelds 35, der zu dem Umschalter 39 führt, bewirken. Dies kann ein Aktivitätsprüfer 40, der an diesem Bus 36 angeschlossen ist, registrieren. Über eine gestrichelt dargestellte Verbindung kann der Aktivitätsprüfer 40 den Umschalter 39 umschalten und den Beleuchtungsbetrieb beenden.

Eine nochmals weitere Möglichkeit ist es, dass auf einen Anwesenheitssensor 48 verzichtet wird und ein Bedienen der Bedienperson 46 an der Bedieneinrichtung 19, die mit der Kochfeldsteuerung 35 verbunden ist, eine solche Busaktivität auf dem Bus 36 bewirkt. Auch dies erkennt wiederum der Aktivitätsprüfer 40 und kann ein Umschalten am Umschalter 39 bewirken.

Des Weiteren ist vorteilhaft vorgesehen, dass die Kochfeldsteuerung 35 bzw. deren Befehle für den Kochbetrieb Vorrang haben vor Befehlen vom externen Steuergerät 43 für den Beleuchtungsbetrieb. Dies gilt auch für eine Bedienung der bedient Person 46 an der Bedienen Richtung 19, die schließlich mit der Kochfeld Steuerung 35 verbunden ist. So kann eine Fehleranfälligkeit der Kommunikation zwischen externem Steuergerät 43 und Kommunikationseinrichtung 41 reduziert werden bzw. deren Auswirkungen abgemildert werden.

Besonders vorteilhaft ist es auch, dass das Aktivieren der Lichtquellen 26 im Kochfeld 11 mittels der Lichtsteuerung 37 kein Aktivieren oder Einschalten der Kochfeldsteuerung 35 bewirkt oder dies nötig wäre. Deswegen ist eben mittels des Umschalters 39 die Lichtsteuerung 37 direkt mit der Kommunikationseinrichtung 41 verbindbar oder kann sogar immer dann, wenn die Kochfeldsteuerung 35 ausgeschaltet ist, damit verbunden sein. Lediglich eine eingeschaltete Kochfeldsteuerung 35, was sich durch Aktivitäten auf dem Bus 36 zeigt, oder ein Erfassen einer angenäherten Person am Anwesenheitssensor 48 können den Umschalter 39 dann umschalten und die Kochfeldsteuerung 35 mit der Lichtsteuerung 37 verbinden. Dadurch können die Lichtquellen 26 nur noch im schwächeren Koch-Beleuchtungsmodus arbeiten.

Die Erfindung kann mit der Funktionalität gemäß Fig. 3 über ein zusätzliches Modul an eine an sich bekannte Kochfeldsteuerung 35 auf einer Leiterplatte realisiert werden. Das zusätzliche Modul weist dann die Kommunikationseinrichtung 41, den Umschalter 39 und die Lichtsteuerung 37 auf. Alternativ kann auf einer gemeinsamen Leiterplatte mit der Kochfeldsteuerung 35 eine neue Bestückung mit Baugruppen realisiert werden.

## Patentansprüche

1. Verfahren zum Betrieb eines Kochfelds (11) mit:
- einer Kochfeldplatte (13),
- einer Kochfeldsteuerung (35), einer Kommunikationseinrichtung (41),
- Lichtquellen (26) unter der Kochfeldplatte (13),
- einer Lichtsteuerung (37) im Kochfeld (11), die separat von der Kochfeldsteuerung (35) ausgebildet ist und die mit mindestens einer der Lichtquellen (26) verbunden ist,
- einem Umschalter (39), der die Lichtsteuerung (37) entweder mit der Kommunikationseinrichtung (41) oder mit der Kochfeldsteuerung (35) verbindet, wobei
- die Kommunikationseinrichtung (41) mit der Lichtsteuerung (37) verbindbar ist mittels des Umschalters (39) und zur Kommunikation mit einem externen Steuergerät (43) ausgebildet ist, vorzugsweise drahtlos per WLAN, Bluetooth odgl.,
- die Lichtquellen (26) zum Herausstrahlen aus dem Kochfeld (11) ausgebildet sind, durch die Kochfeldplatte (13) hindurch oder seitlich an der Kochfeldplatte (13) vorbei,
- die Lichtsteuerung (37) derart ausgebildet ist, dass sie nach Empfangen eines Steuersignals durch die Kommunikationseinrichtung (41) von dem externen Steuergerät (43) oder alternativ durch die Kochfeldsteuerung (35), die Lichtquellen (26) dazu ansteuert, aus dem Kochfeld (11) herauszustrahlen, zur Erzeugung einer Raumbeleuchtung oder Hintergrundbeleuchtung in dem Raum um das Kochfeld (11) herum,
**dadurch gekennzeichnet, dass**
- das Kochfeld (11) entweder in einem Kochbetrieb betrieben wird oder in einem Beleuchtungsbetrieb betrieben wird, wobei die Betriebsarten nicht gemeinsam auftreten,
- im Kochbetrieb die Kochfeldsteuerung (35) Heizeinrichtungen (17) des Kochfelds (11) ansteuert und Lichtquellen (26) des Kochfelds (11) in einem Koch-Beleuchtungsmodus ansteuert, wobei vorzugsweise in dem Koch-Beleuchtungsmodus eine Leuchtstärke der Lichtquellen (26) begrenzt ist auf eine Koch-Leuchtstärke unterhalb der maximalen Leuchtstärke,
- im Beleuchtungsbetrieb die Lichtquellen (26) nicht von der Kochfeldsteuerung (35) ansteuerbar sind, sondern ausschließlich von der Lichtsteuerung (37) ansteuerbar sind in einem Leucht-Beleuchtungsmodus, wobei die Lichtsteuerung (37) die entsprechenden Befehle für die Lichtquellen insbesondere von einem externen Steuergerät (43) über die Kommunikationseinrichtung (41) empfängt.

2. Verfahren nach Anspruch 1, **dadurch gekennzeichnet, dass** ein Umschalten zwischen Kochbetrieb und Beleuchtungsbetrieb am Kochfeld (11) mittels Bedienelementen (21) einer Bedieneinrichtung (19) des Kochfelds (11) erfolgt, wobei insbesondere ein Umschalten auch am externen Steuergerät (43) möglich ist, wobei vorzugsweise ein Umschalten am Kochfeld (11) vorrangig durchgeführt wird vor einem Umschalten am externen Steuergerät (43), insbesondere vom Beleuchtungsbetrieb in den Kochbetrieb.

3. Verfahren nach Anspruch 1 oder 2, **dadurch gekennzeichnet, dass** das Umschalten von einem Bedienelement (21) oder von dem externen Steuergerät (43) eingeleitet wird, wobei der Umschaltvorgang selbst physisch oder logisch auf einem separaten Baustein oder integriert in der Kochfeldsteuerung (35) oder Lichtsteuerung (37) stattfindet.

4. Verfahren nach einem der vorhergehenden Ansprüche, **dadurch gekennzeichnet, dass** am externen Steuergerät (43) ein Umschalten vom Kochbetrieb in den Beleuchtungsbetrieb blockiert wird, solange der Kochbetrieb währt bzw. solange eine Heizeinrichtung (17) eingeschaltet und/oder programmiert ist für ein Einschalten.

5. Verfahren nach einem der vorhergehenden Ansprüche, **dadurch gekennzeichnet, dass** bei Betrieb des Kochfelds (11) im Beleuchtungsbetrieb ein Bedienen eines Bedienelements (21) einer Bedieneinrichtung (19) des Kochfelds (11) am Kochfeld (11) selbst der Beleuchtungsbetrieb gestoppt wird, insbesondere die Verbindung zwischen Lichtsteuerung (37) und Kommunikationseinrichtung (41) getrennt wird, so dass nur noch eine Beleuchtung im Kochbetrieb durch die Kochfeldsteuerung (35) möglich ist.

6. Verfahren nach einem der vorhergehenden Ansprüche, **dadurch gekennzeichnet, dass** ein Anwesenheitssensor (48') als ein externer Sensor für das externe Steuergerät (43) oder als ein externer Sensor an dem externen Steuergerät (43) angeordnet ist, wobei der Anwesenheitssensor (48') bei Erkennen einer Bewegung einer Person im Bereich des Kochfelds (11) das externe Steuergerät (43) dazu veranlasst, die Lichtquellen (26) im Kochfeld (11) im Beleuchtungsbetrieb anzusteuern, vorzugsweise mit einer Leuchtstärke unterhalb ihrer maximalen Leuchtstärke.

7. Verfahren nach einem der vorhergehenden Ansprüche, **dadurch gekennzeichnet, dass** ein Anwesenheitssensor (48) mit der Kochfeldsteuerung (35) oder mit der Lichtsteuerung (37) verbunden ist, wobei vorzugsweise der Anwesenheitssensor (48) innerhalb des Kochfeld (11) oder an dem Kochfeld (11) angeordnet ist, wobei der Anwesenheitssensor (48) bei Erkennen einer Bewegung einer Person im Bereich des Kochfelds (11) die Kochfeldsteuerung (35) dazu veranlasst, die Lichtquellen (26) im Kochfeld (11) im Beleuchtungsbetrieb anzusteuern, vorzugsweise mit einer Leuchtstärke unterhalb ihrer maximalen Leuchtstärke, wobei vorzugsweise in dem Fall, dass die Lichtquellen (26) durch den Anwesenheitssensor (48) eingeschaltet werden, die Kochfeldsteuerung (35) nicht eingeschaltet wird bzw. die Kochfeldsteuerung (35) ausgeschaltet bleibt.

8. Verfahren nach einem der vorhergehenden Ansprüche, **dadurch gekennzeichnet, dass** eine Busaktivität eines Busses zwischen der Kochfeldsteuerung (35) und dem Umschalter (39) überprüft wird, wobei bei festgestellter Busaktivität zwischen dem Umschalter (39) und der Kochfeldsteuerung (35) der Umschalter (39) betätigt wird, insbesondere die Kochfeldsteuerung (35) mit der Lichtsteuerung (37) verbunden wird und die Kommunikationseinrichtung (41) von der Lichtsteuerung getrennt wird.

9. Kochfeld (11) mit:
- einer Kochfeldplatte (13),
- einer Kochfeldsteuerung (35), einer Kommunikationseinrichtung (41),
- Lichtquellen (26) unter der Kochfeldplatte (13),
- einer Lichtsteuerung (37) im Kochfeld (11), die separat von der Kochfeldsteuerung (35) ausgebildet ist und die mit mindestens einer der Lichtquellen (26) verbunden ist,
- einem Umschalter (39), der die Lichtsteuerung (37) entweder mit der Kommunikationseinrichtung (41) oder mit der Kochfeldsteuerung (35) verbindet, wobei
- die Kommunikationseinrichtung (41) mit der Lichtsteuerung (37) verbindbar ist mittels des Umschalters (39) und zur Kommunikation mit einem externen Steuergerät (43) ausgebildet ist, vorzugsweise drahtlos per WLAN, Bluetooth odgl.,
- die Lichtquellen (26) zum Herausstrahlen aus dem Kochfeld (11) ausgebildet sind, durch die Kochfeldplatte (13) hindurch oder seitlich an der Kochfeldplatte (13) vorbei,
- die Lichtsteuerung (37) derart ausgebildet ist, dass sie nach Empfangen eines Steuersignals durch die Kommunikationseinrichtung (41) von dem externen Steuergerät (43) oder alternativ durch die Kochfeldsteuerung (35), die Lichtquellen (26) dazu ansteuert, aus dem Kochfeld (11) herauszustrahlen, zur Erzeugung einer Raumbeleuchtung oder Hintergrundbeleuchtung in dem Raum um das Kochfeld (11) herum.
**dadurch gekennzeichnet, dass**:
das Kochfeld (11) dazu ausgebildet ist, das Verfahren nach einem der vorhergehenden Ansprüche durchzuführen.

10. Kochfeld nach Anspruch 9, **dadurch gekennzeichnet, dass** es dazu ausgebildet ist, mit der Kochfeldplatte (13) auf eine Arbeitsplatte (3) aufgelegt zu werden und dabei an mindestens einem Rand der Kochfeldplatte (13) Lichtleiter (32) oder Lichtaustritte (33) der Lichtquellen (26) nach außen angeordnet sind, wobei vorzugsweise die Lichtleiter (32) oder Lichtaustritte (33) an einer lateralen Außenkante der Kochfeldplatte (13) oder im Bereich eines lateralen Außenrands der Kochfeldplatte (13) an der Unterseite (15) der Kochfeldplatte (13) angeordnet sind.

11. Kochfeld nach Anspruch 9 oder 10, **dadurch gekennzeichnet, dass** die Lichtquellen (26b), insbesondere samt Lichtleitern (32b) und/oder Lichtaustritten (33b), so ausgebildet sind, dass sie im Wesentlichen in vertikaler Richtung nach oben strahlen.

12. Kochfeld nach Anspruch 9 oder 10, **dadurch gekennzeichnet, dass** die Lichtquellen (26a) und/oder die Lichtleiter (32a) bzw. Lichtaustritte (33a) im Wesentlichen horizontal aus dem Kochfeld (11) heraus strahlen.

13. Kochfeld nach einem der Ansprüche 9 bis 12, **dadurch gekennzeichnet, dass** die Kochfeldsteuerung (35) und die Lichtsteuerung (37) jeweils einen eigenen Microcontroller bzw. jeweils ein eigenes Steuerungsbauteil aufweisen.

14. Kochfeld nach einem der Ansprüche 9 bis 13, **dadurch gekennzeichnet, dass** das Kochfeld (11) einen Anwesenheitssensor (48) aufweist, wobei vorzugweise der Anwesenheitssensor (48) mit der Lichtsteuerung (37) verbunden ist, insbesondere nur mit der Lichtsteuerung (37) und nicht mit der Kochfeldsteuerung (35) verbunden ist.

15. Verwendung eines Kochfelds nach einem der Ansprüche 9 bis 14 zur Beleuchtung eines Raums, in dem das Kochfeld (11) angeordnet ist.

## Claims

1. Method for operating a hob (11) having:
- a hob plate (13),
- a hob control unit (35), a communication device (41),
- light sources (26) under the hob plate (13),
- a light control (37) in the hob (11), which is designed separately from the hob control (35), and which is connected to at least one of the light sources (26),
- a changeover switch (39), which connects the light control (37) either to the communication device (41) or to the hob control (35),
- the communication device (41) can be connected to the light control (37) by means of the changeover switch (39) and is designed to communicate with an external control unit (43), preferably wirelessly via WLAN, Bluetooth or similar,
- the light sources (26) are designed to radiate out of the hob (11), preferably through the hob plate (13) or laterally past the hob plate (13),
- the light control (37) is designed in such a way that, after receiving a control signal through the communication device (41) from the external control unit (43) or alternatively through the hob control (35) controls the light sources (26) to radiate from the hob (11) in order to produce room lighting or background lighting in the space around the hob (11),
**characterized in that**
- the hob (11) is either operated in a cooking mode or is operated in a lighting mode, the operating modes not occurring together,
- in the cooking mode, the hob control (35) activates heating devices (17) of the hob (11) and activates light sources (26) of the hob (11) in a cooking-illumination mode, wherein preferably in the cooking-illumination mode, a luminosity of the light sources (26) is limited to a cooking-luminosity below the maximum luminosity,
- in the lighting mode, the light sources (26) cannot be controlled by the hob control (35), but can be controlled only by the light control (37) in a light-illumination mode, the light control (37) receiving the corresponding commands for the light sources, in particular from an external control unit (43), via the communication device (41).

2. Method according to claim 1, **characterized in that** a switchover between cooking mode and lighting mode is carried out at the hob (11) by means of operating elements (21) of an operating device (19) of the hob (11), in particular, switching is also possible at the external control unit (43), and preferably switching at the hob (11) takes precedence over switching at the external control unit (43), in particular from lighting mode to cooking mode.

3. Method according to claim 1 or 2, **characterized in that** the changeover is initiated by an operating element (21) or by the external control unit (43), the changeover operation itself taking place physically or logically on a separate module or integrated in the hob control (35) or light control (37).

4. Method according to one of the preceding claims, **characterized in that** a switchover from cooking mode to lighting operation is blocked at the external control unit (43) while the cooking mode is continuing or while a heating device (17) is switched on and/or programmed to be switched on.

5. Method according to one of the preceding claims, **characterized in that**, when the hob (11) is operated in the lighting mode, an operating element (21) of an operating device (19) of the hob (11) is operated on the hob (11) itself stops the lighting operation, in particular the connection between the light control (37) and the communication device (41) is disconnected, so that only lighting in the cooking mode by the hob control (35) is possible.

6. Method according to one of the preceding claims, **characterized in that** a presence sensor (48') is arranged as an external sensor for the external control unit (43) or as an external sensor on the external control unit (43), the presence sensor (48') when it detects a movement of a person in the region of the hob (11) causes the external control unit (43) to control the light sources (26) in the hob (11) in the lighting mode, preferably with a luminosity below their maximum luminosity.

7. A method according to one of the preceding claims, **characterized in that** a presence sensor (48) is connected to the hob control (35) or to the light control (37), wherein preferably the presence sensor (48) is arranged within the hob (11) or on the hob (11), wherein the presence sensor (48), upon detecting a movement of a person in the area of the hob (11), causes the hob control (35) to control the light sources (26) in the hob (11) in the lighting mode, preferably with a luminosity below its maximum luminosity, wherein preferably in the event that the light sources (26) are switched on by the presence sensor (48), the hob control (35) is not switched on or the hob control (35) remains switched off.

8. Method according to one of the preceding claims, **characterized in that** a bus activity of a bus between the hob control (35) and the changeover switch (39) is checked, wherein when bus activity is detected between the changeover switch (39) ) and the hob control (35), the changeover switch (39) is actuated, in particular the hob control (35) is connected to the light control (37) and the communication device (41) is disconnected from the light control.

9. Hob (11) having:
- a hob plate (13),
- a hob control (35), a communication device (41)
- light sources (26) under the hob plate (13),
- a light control (37) in the hob (11), which is designed separately from the hob control (35) and which is connected to at least one of the light sources (26),
- a changeover switch (39) that connects the light control (37) either to the communication device (41) or to the hob control (35),
- the communication device (41) can be connected to the light control (37) by means of the changeover switch (39) and is designed to communicate with an external control unit (43), preferably wirelessly via WLAN, Bluetooth or similar,
- the light sources (26) are designed to radiate out of the hob (11), through the hob plate (13) or laterally past the hob plate (13),
- the light control (37) is designed in such a way that, after receiving a control signal through the communication device (41) from the external control unit (43) or alternatively through the hob control (35) to control the light sources (26) to radiate out of the hob (11) to provide ambient or background lighting in the space around the hob (11).
**characterized in that**:
the hob (11) is adapted to carry out the method according to any preceding claim.

10. Hob according to claim 9, **characterized in that** it is designed to be placed with the hob plate (13) on a worktop (3) and **in that** light guides (32) or light outlets (33) of the light sources (26) are arranged outwards, wherein preferably the light guides (32) or light outlets (33) are arranged on a lateral outer edge of the hob plate (13) or in the region of a lateral outer edge of the hob plate (13) on the underside (15) of the hob plate (13).

11. Hob according to claim 9 or 10, **characterized in that** the light sources (26b), in particular together with the light guides (32b) and/or light outlets (33b), are designed such that they radiate essentially in the vertical direction upwards.

12. Hob according to claim 9 or 10, **characterized in that** the light sources (26a) and/or the light guides (32a) and light outlets (33a) radiate substantially horizontally out of the hob (11).

13. Hob according to one of claims 9 to 12, **characterized in that** the hob control (35) and the light control (37) each have their own microcontroller and their own control component, respectively.

14. Hob according to one of claims 9 to 13, **characterized in that** the hob (11) comprises a presence sensor (48), wherein preferably the presence sensor (48) is connected to the light control (37), in particular is connected only to the light control (37) and not to the hob control (35).

15. Use of a hob according to one of claims 9 to 14 for illuminating a room in which the hob (11) is arranged.

## Revendications

1. Procédé d'utilisation d'une table de cuisson (11) avec :
- une plaque de cuisson (13),
- une commande de table de cuisson (35), un dispositif de communication (41),
- des sources lumineuses (26) sous la plaque de cuisson (13),
- une commande de lumière (37) dans la table de cuisson (11), qui est formée séparément de la commande de table de cuisson (35) et qui est reliée à au moins une des sources de lumière (26),
- un commutateur (39) qui relie la commande de lumière (37) soit au dispositif de communication (41) soit à la commande de table de cuisson (35), dans lequel
- le dispositif de communication (41) peut être relié à la commande de lumière (37) au moyen du commutateur (39) et est conçu pour communiquer avec un appareil de commande externe (43), de préférence sans fil par WLAN, Bluetooth ou similaire,
- les sources lumineuses (26) sont conçues pour rayonner hors de la table de cuisson (11), de préférence à travers la plaque de cuisson (13) ou sur le côté de la plaque de cuisson (13),
- la commande de lumière (37) est conçu de telle sorte que, après réception d'un signal de commande par le dispositif de communication (41) depuis le contrôleur externe (43) ou, en variante, par le commande de table de cuisson (35), il commande les sources de lumière (26) pour qu'elles rayonnent hors de la table de cuisson (11) pour produire un éclairage ambiant ou un éclairage de fond dans l'espace autour de la table de cuisson (11),
**caractérisé en ce que**
- la table de cuisson (11) fonctionne soit dans un mode de cuisson, soit dans un mode d'éclairage, les modes de fonctionnement n'apparaissant pas ensemble,
- en mode de cuisson, la commande de table de cuisson (35) commande des dispositifs de chauffage (17) de la table de cuisson (11) et commande des sources lumineuses (26) de la table de cuisson (11) dans un mode d'éclairage de cuisson, de préférence dans le mode d'éclairage de cuisson, une intensité lumineuse des sources lumineuses (26) est limitée à une intensité lumineuse de cuisson inférieure à l'intensité lumineuse maximale,
- en mode d'éclairage, les sources lumineuses (26) ne peuvent pas être commandées par la commande de table de cuisson (35), mais peuvent être commandées exclusivement par la commande de lumière (37) dans un mode d'éclairage-éclairage, la commande de lumière (37) recevant les instructions correspondantes pour les sources lumineuses en particulier d'un appareil de commande externe (43) par l'intermédiaire du dispositif de communication (41).

2. Procédé selon la revendication 1, **caractérisé en ce qu'**une commutation entre le mode de cuisson et le mode d'éclairage est effectuée sur la table de cuisson (11) au moyen d'éléments de commande (21) d'un dispositif de commande (19) de la table de cuisson (11), une commutation étant notamment également possible sur l'appareil de commande externe (43), une commutation sur la table de cuisson (11) étant de préférence effectuée en priorité avant une commutation sur l'appareil de commande externe (43), notamment du mode d'éclairage vers le mode de cuisson.

3. Procédé selon la revendication 1 ou 2, **caractérisé en ce que** la commutation est initiée par un élément de commande (21) ou par l'appareil de commande externe (43), l'opération de commutation elle-même ayant lieu physiquement ou logiquement sur un composant séparé ou intégré dans la commande de table de cuisson (35) ou de lumière (37).

4. Procédé selon l'une des revendications précédentes, **caractérisé en ce qu'**une commutation du mode de cuisson au mode d'éclairage est bloquée sur l'appareil de commande externe (43) tant que le mode de cuisson dure ou tant qu'un dispositif de chauffage (17) est allumé et/ou programmé pour un allumage.

5. Procédé selon l'une des revendications précédentes, **caractérisé en ce que**, lorsque la table de cuisson (11) fonctionne en mode d'éclairage, une commande d'un élément de commande (21) d'un dispositif de commande (19) de la table de cuisson (11) sur la table de cuisson (11) elle-même arrête le mode d'éclairage, en particulier la liaison entre la commande de lumière (37) et le dispositif de communication (41) est coupée, de sorte que seul un éclairage en mode de cuisson est possible par la commande de table de cuisson (35).

6. Procédé selon l'une des revendications précédentes, **caractérisé en ce qu'**un capteur de présence (48') est disposé en tant que capteur externe pour l'appareil de commande externe (43) ou en tant que capteur externe sur l'appareil de commande externe (43), le capteur de présence (48'), lorsqu'il détecte un mouvement d'une personne dans la zone de la table de cuisson (11), amenant l'appareil de commande externe (43) à commander les sources lumineuses (26) dans la table de cuisson (11) en mode d'éclairage, de préférence avec une intensité lumineuse inférieure à leur intensité lumineuse maximale.

7. Procédé selon l'une des revendications précédentes, **caractérisé en ce qu'**un capteur de présence (48) est relié à la commande de table de cuisson (35) ou à la commande de lumière (37), le capteur de présence (48) étant de préférence disposé à l'intérieur de la table de cuisson (11) ou sur la table de cuisson (11), le capteur de présence (48), lorsqu'il détecte un mouvement d'une personne dans la zone de la table de cuisson (11), amenant la commande de table de cuisson (35) à commander les sources lumineuses (26) dans la plaque de cuisson (11) en mode d'éclairage, de préférence avec une intensité lumineuse inférieure à leur intensité lumineuse maximale, de préférence dans le cas où les sources lumineuses (26) sont allumées par le capteur de présence (48), la commande de table de cuisson (35) n'est pas allumée, respectivement. la commande de table de cuisson (35) reste éteinte.

8. Procédé selon l'une des revendications précédentes, **caractérisé en ce qu'**une activité de bus d'un bus entre la commande de table de cuisson (35) et le commutateur (39) est contrôlée, dans lequel, si une activité de bus est constatée entre le commutateur (39) et la commande de table de cuisson (35), le commutateur (39) est actionné, en particulier la commande de table de cuisson (35) est reliée à la commande de lumière (37) et le dispositif de communication (41) est déconnecté de la commande de lumière.

9. Table de cuisson (11) comprenant :
- une plaque de cuisson (13),
- une commande de table de cuisson (35), un dispositif de communication (41)
- des sources lumineuses (26) sous la plaque de cuisson (13),
- une commande de lumière (37) dans la table de cuisson (11), qui est formée séparément de la commande de table de cuisson (35) et qui est reliée à au moins une des sources de lumière (26),
- un commutateur (39) qui relie la commande de lumière (37) soit au dispositif de communication (41) soit à la commande de table de cuisson (35), dans lequel
- le dispositif de communication (41) peut être relié à la commande de lumière (37) au moyen du commutateur (39) et est conçu pour communiquer avec un appareil de commande externe (43), de préférence sans fil par WLAN, Bluetooth ou similaire,
- les sources lumineuses (26) sont conçues pour rayonner hors de la table de cuisson (11), à travers la plaque de cuisson (13) ou sur le côté de la plaque de cuisson (13),
- la commande de lumière (37) est adapté pour, après réception d'un signal de commande par le dispositif de communication (41) depuis le contrôleur externe (43) ou, en variante, par la commande de table de cuisson (35), commander les sources de lumière (26) pour qu'elles rayonnent vers l'extérieur de la table de cuisson (11) pour produire un éclairage ambiant ou un rétroéclairage dans l'espace autour de la table de cuisson (11).
**caractérisé en ce que** :
la table de cuisson (11) est adaptée pour mettre en oeuvre le procédé selon l'une quelconque des revendications précédentes.

10. Table de cuisson selon la revendication 9, **caractérisée en ce qu'**elle est conçue pour être posée avec la plaque de cuisson (13) sur un plan de travail (3) et **en ce que** des guides de lumière (32) ou des sorties de lumière (33) des sources de lumière (26) sont disposés vers l'extérieur sur au moins un bord de la plaque de cuisson (13), de préférence, les guides de lumière (32) ou les sorties de lumière (33) étant disposés sur un bord extérieur latéral de la plaque de cuisson (13) ou dans la zone d'un bord extérieur latéral de la plaque de cuisson (13) sur la face inférieure (15) de la plaque de cuisson (13).

11. Table de cuisson selon la revendication 9 ou 10, **caractérisée en ce que** les sources de lumière (26b), en particulier avec les guides de lumière (32b) et/ou les sorties de lumière (33b), sont conçues de telle sorte qu'elles rayonnent vers le haut, essentiellement dans le sens vertical.

12. Table de cuisson selon la revendication 9 ou 10, **caractérisée en ce que** les sources lumineuses (26a) et/ou les guides de lumière (32a) ou les sorties de lumière (33a) rayonnent essentiellement horizontalement vers l'extérieur de la table de cuisson (11).

13. Table de cuisson selon l'une des revendications 9 à 12, **caractérisée en ce que** la commande de table de cuisson (35) et la commande de lumière (37) présentent chacune un microcontrôleur propre ou chacune un composant de commande propre.

14. Table de cuisson selon l'une des revendications 9 à 13, **caractérisée en ce que** la table de cuisson (11) comporte un capteur de présence (48), le capteur de présence (48) étant de préférence relié à la commande de lumière (37), notamment relié uniquement à la commande de lumière (37) et non à la commande de table de cuisson (35).

15. Utilisation d'une table de cuisson selon l'une des revendications 9 à 14 pour éclairer une pièce dans laquelle est disposée la table de cuisson (11).
